# EUROPÄISCHE PATENTSCHRIFT

(11) **EP 0 043 140 B1**
(45) Veröffentlichungstag und Bekanntmachung des Hinweises auf die Patenterteilung: **29.02.1984**
(21) Anmeldenummer: 81105095.4
(22) Anmeldetag: 01.07.1981
(51) Int. Cl.: B30B 11/20

(54) **Würfelpresse**
Pellet press
Presse à granuler

(30) Priorität: 02.07.1980 CH 5100/80
(43) Veröffentlichungstag der Anmeldung: 06.01.1982
(73) Patentinhaber: Gebrüder Bühler AG, 9240 Uzwil (CH)
(72) Erfinder: Zuber, Jürg, CH-9012 St. Gallen (CH)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft eine Würfelpresse, insbesondere Futterwürfelpresse, mit einer Welle, die einen Support für zwei oder mehr Preßrollen trägt, welche innerhalb einer ringförmigen Preßform angeordnet sind, und mit einem Formträger für die Preßform, der um die Welle relativ drehbar zu dieser angeordnet ist, wobei die Welle und der Formträger derart relativ gegeneinander abgestützt sind, daß eine gleichmäßige Belastung bzw. Verformung der Preßform gewährleistet ist.

Bei der meistverbreiteten Konstruktion von Würfelpressen ist die Welle in einem Ständer fest eingespannt. Der Formträger wird auf der Welle drehbar gelagert. Damit ist auf der anderen Seite der Preßform der Zugang zu ihrem Innern frei und erlaubt eine günstige Anordnung der Speisevorrichtung, sowie einen bequemen Zugang zu den Preßrollen und ihrer Verstelleinrichtung, die den Abstand zwischen Preßrollen und Preßform bestimmt.

Ein Nachteil ergibt sich durch die wegen der Lagerung kurze freie Biegungslänge der Welle gegenüber dem Formträger. Wenn die Abstände der Preßrollen zur Innenseite der Form ungleich sind, ergibt sich eine Überbelastung der am nächsten liegenden Preßrolle und die Preßform wird an dieser Stelle entsprechend mehr belastet. Die steife gegenseitige Lagerung von Formträger und Welle verhindert ein Ausweichen der überbelasteten Preßrolle, und somit bleibt die Form einseitig überbelastet. Auch die Lagerung wird stark beansprucht. Es ist vorgeschlagen worden, diesen Nachteil durch eine Einrichtung für den Kräfteausgleich zwischen den Preßrollen zu vermeiden, aber dafür bedarf es einer besonderen Einrichtung, die aber kompliziert ist und sehr viel Platz im Preßraum beansprucht, wo es schon schwierig genug ist, eine gleichmäßige Verteilung des Produktes zu den einzelnen Preßrollen zu gewährleisten und die Reinhaltung zu gewährleisten.

Ein anderer Nachteil der bekannten Konstruktion ergibt sich dadurch, daß die Preßform am massiv ausgeführten Formträger befestigt ist. Auf der Seite der Befestigung ist die Preßform gegen Ovalisieren durch den Formträger gestützt, aber nicht auf der Seite der Speisung. Damit entsteht eine ungleichmäßige Verformung in der Breite der Preßform.

Beide beschriebenen Nachteile führen zu einer unsymmetrischen Belastung und Verformung der Preßform, mit dem Ergebnis, daß deren Dicke größer gewählt werden muß, als für die Preßwirkung notwendig. Damit erhöht sich der Materialaufwand beträchtlich, und die Herstellung wird komplizierter wegen den längeren Preßbohrungen und der öfters auftretenden Notwendigkeit, Gegenbohrungen größeren Durchmessers vorzusehen.

Durch die BE-A 504 019 ist auch eine Würfelpresse bekannt, bei der die zumindest drei Preßrollen von einer angetriebenen Welle getragen sind und bei der die Welle am Antriebsende in einer sphärischen selbstzentrierenden Lagerung aufgehängt ist. Abgesehen davon, daß diese Anordnung nur mit einer senkrecht nach unten hängenden Welle betrieben werden kann, welche eine einfache Zufuhr des zu verpressenden Produktes verhindert, ist die Aufhängung der Welle labil, so daß Schwingungen und Erschütterungen, welche die Qualität der Würfel beeinträchtigen, zu befürchten sind. Zwar erwähnt diese Schrift auch eine umgekehrte Anordnung, wobei die Welle feststeht und die Preßform angetrieben wird, jedoch wäre eine derartige Anordnung, welche nicht näher beschrieben wird, auch mit den gleichen Nachteilen behaftet.

Die Erfindung will diese Nachteile vermeiden. Ihre Aufgabe besteht darin, die Verwendung von dünneren Preßformen zu erlauben. Ferner soll die Würfelpresse selber und insbesondere ihre Lagerung weniger hohen Beanspruchungen ausgesetzt werden. Durch klare Beherrschung der auftretenden Kräfte soll der Aufwand für die Presse und ihren Unterhalt herabgesetzt werden.

Die erfindungsgemäße Würfelpresse ist dadurch gekennzeichnet, daß die Abstützung der Welle und/oder des Formträgers durch fliegende Lagerung der elastisch ausgebildeten Welle bzw. des elastisch ausgebildeten Formträgers erfolgt.

Die Nachteile eines ungleichmäßigen Abstandes der Preßrollen zur Preßform werden weitgehend vermieden, wenn bei horizontaler Anordnung der Welle die durch Biegung verursachte Auslenkung durch das Eigengewicht der Welle mit Preßrollen von 0,000 15 bis 0,005 des Innendurchmessers der Preßform beträgt, vorzugsweise 0,0003 bis 0,001, insbesondere 0,000 5.

Ein kompakter und klarer Aufbau der Würfelpresse ergibt sich, wenn am Ständer ein freitragendes Rohrstück befestigt ist, das einen Teil der Welle mit Abstand umgibt und die Lager des Formträgers trägt, so daß entlang der Achse der Maschine betrachtet dieses Rohrstück zwischen der Einspannstelle der Welle im Ständer einerseits und der Preßform andererseits liegt.

Wenn die Einspannung der Welle im Ständer über zwei Gelenklager erfolgt, wird die Biegsamkeit der Welle durch Verlängerung der Biegelinie verbessert.

Eine gleichmäßige Verformung der Preßform über ihre Breite erreicht man dadurch, daß der Formträger um seine Lager eine Nabe aufweist, die mit dem Formaufnehmer durch einen länglichen, dünnen, vorzugsweise zylindrischen Ring verbunden ist.

Vorzugsweise soll die Dicke des Ringes von 0,02 bis 0,005 des Innendurchmessers der Preßform betragen, insbesondere 0,005. Beim großen Durchmesser dieses Ringes ist seine Biegefestigkeit derart groß, daß er nur auf Verdrehung berechnet zu werden braucht, so daß der Wert 0,005 in gewissen Fällen noch etwas unterschritten werden kann.

Es ist vorteilhaft, den Formaufnehmer in an sich bekannter Weise als Schleißring auszubilden, vorzugsweise mit einem Kreis angeordneten Spannkeilen zur Befestigung der Preßform. Um die Verformung der Preßform an ihren beiden Seiten auszugleichen, kann auf der dem Schleißring entgegengesetzten Seite ein Verstärkungsring vorgesehen werden, der vorzugsweise mit ähnlichen Spannkeilen auf der Preßform befestigt wird, und der allenfalls einen Deckel für die Preßform trägt.

Eine vorteilhafte Auslegung wird erreicht, wenn sowohl der Schleißring wie der Verstärkungsring einen Widerstand gegen das Ovalisieren haben, der die gleiche Größenordnung hat wie derjenige der Preßform selber.

Durch die Kombination von Maßnahmen zur Verbesserung der gegenseitigen Lagerung von Welle und Formträger mit Maßnahmen zur Verbesserung des Formträgers und der Befestigung der Preßform ergibt sich eine Optimierung der Belastung und Verformung der Preßform.

Die Erfindung wird im folgenden beispielsweise anhand der Zeichnung beschrieben, deren einzige Figur schematisch einen vertikalen Schnitt durch die Achse einer Würfelpresse mit horizontaler Achse zeigt.

In einer drehenden ringförmigen Preßform 11 mit radialen Preßbohrungen 12 sind zwei Preßrollen 13, 14 übereinander angeordnet. Es könnte auch die mehr verbreitete Ausführung mit zwei horizontal nebeneinander angeordneten Preßrollen gewählt werden.

Die Preßrollen 13, 14 sind auf Exzenterzapfen 17, 18 gelagert, deren Fußteile 19, 20 durch einen Support 21 getragen sind. Der Support 21 ist durch eine im Ständer 23 eingespannte Welle 24 getragen. Zur Bestimmung der festen Winkellage der Welle 24 im Ständer 23 ist auf dieser Welle 24 ein Hebel 26 durch einen Keil 27 befestigt. Der Hebel 26 und somit die Welle 24 sind durch einen Brechbolzen 28 mit dem Ständer 23 fest verbunden, so daß im normalen Betrieb keine Drehung des Supports 21 möglich ist. Zur Lagerung trägt die Welle zwei Bünde 31, 32, die radiale Kräfte über eine Büchse 33 an den Ständer 23 übertragen. Die Exzenterzapfen 17, 18 sind mit z. B. aus den CH-A 416 291 und 454 592 bekannten, nicht im Detail dargestetften Mitteln 35 versehen, die ihre Winkellage im Support 21 bestimmen, derart, daß die Abstände der Preßrollen 13, 14 zur Preßform 11 individuell fest eingestellt werden können. Am Ständer 23 ist ein freitragendes Rohrstück 37 befestigt, das einen Teil der Welle 24 mit Abstand umgibt. Dieses Rohrstück 37 liegt zwischen der Einspann-stelle 31, 32, 33 der Welle 23 einerseits und der Preßform 11 andererseits. Es trägt die Lager 39, 40 der Nabe 41 des Formträgers 42. An der Nabe 41 ist ein mit reduziertem Durchmesser dargestelltes Antriebsrad 43 befestigt. Die nur zum Teil dargestellten Rillen 44 des Antriebsrades 43 deuten einen Keilriemenantrieb an. Ein an der Nabe 41 befestigter länglicher, dünner, zylindrischer Ring 46 verbindet über einen Kragen 47 diese Nabe 41 mit dem als Schleißring 49 ausgebildeten Formaufnehmer 50. Der Kragen 47 ist sowohl am Ring 46 wie am Schieißring 49 verschraubt. Die Befestigung der Preßform 11 im Schieißring 49 erfolgt in bekannter Art mit auf einem Kreis angeordneten, axial verspannbaren Spannkeilen 53. Auf der entgegengesetzten Seite der Preßform 11 ist ein ähnlich ausgebildeter Verstärkungsring 55 angebracht, der mit ähnlichen Spannkeilen 56 auf der Preßform 11 befestigt ist und der einen Deckel57 mit einer zentralen Öffnung 58 trägt.

Die Wirkungsweise der beschriebenen Würfelpresse ist wie folgt : Die Abstände der Preßrollen 13, 14 zur Preßform 11 werden mit Hilfe der Mittel35 auf den gewünschten gleichen Wert eingestellt. In Betrieb treibt das Antriebsrad 43 die Preßform 11 über den Formträger 42 und den Formaufnehmer 50 an. Das Produkt wird durch die zentrale Öffnung 58 eingespeist und durch z. B. aus der CH-PS316845 oder der US-PS 2 764 951 bekannte, nicht dargestellte Mittel zu gleichen Teilen den Preßrollen 13, 14 zugeführt. Das Produkt wird zwischen den Preßrollen 13 bzw. 14 und der Preßform 11 eingezogen und durch die Preßbohrungen 12 ausgepreßt. Die ausgepreßten Stränge werden durch in der Presse fest angeordnete Messer auf die gewünschte Länge zur Bildung von Würfeln (auch Pellets genannt) geschnitten. Wenn die Teilung des Produktstromes zwischen den beiden Preßrollen 13, 14 nicht gleichmäßig ist, wird die eine, z. B. die Preßrolle 14, mehr belastet. Damit wirkt auch auf die Preßform 11 an dieser Stelle eine viel größere Kraft. Dank der großen freien Biegelänge der Welle 24 kann sich aber der Support 21 nach oben verstellen, ohne daß eine zu große Biegungskraft an der Welle 24 entsteht. Der Abstand der Preßrolle 14 zur Preßform 11 vergrößert sich, und der Abstand der Preßrolle 13 zur Preßform 11 vermindert sich, bis die Preßkräfte auf die Preßrollen 13, 14 gleichmäßig sind, so daß die Belastung der Preßform 11 an den beiden Stellen ungefähr den vorgesehenen Wert erreicht und eine Überbelastung dieser Preßform 11 bei der Preßrolle 14 nicht stattfindet.

Weil die Welle 24 den Support 21 und die Preßrollen 13, 14 tragen muß, ist es angezeigt, ihre Elastizität nicht zu übertreiben. Eine günstige Auslegung erreicht man, wenn bei horizontaler Anordnung der Welle die durch Biegung verursachte Auslenkung durch das Eigengewicht der Welle mit Preßrollen von 0,000 15 bis 0,005 des Innendurchmessers der Preßform beträgt, vorzugsweise 0,0003 bis 0,001, insbesondere 0,000 5. Bei einer Preßform mit einem Innendurchmesser von 660 mm hat die Welle z. B. einen Durchmesser von 140 mm, während die freie Länge vom axialen Sitz in der Nähe des Bundes 31 bis zum Support 21 für die Preßrollen 13, 14 ca. 700 mm beträgt. Die Welle ist dann so dimensioniert, daß diese Auslenkung 0,3 mm betragen kann. Dies entspricht einem Bruchteil von 0,00045 des Innendurchmessers der Preßform.

Es ist möglich, durch konstruktive Maßnahmen die Elastizität der Welle 24 zu vergrößern, z. B. wenn man die Bünde 31, 32 durch Gelenklager ersetzt. Damit wird die Länge der Biegungslinie eigentlich verlängert.

Der Ringe 46 des Formträgers 42 wird mit Vorteil so ausgelegt, daß seine Dicke von 0,02 bis 0,005 des Innendurchmessers der Preßform 11 beträgt, insbesondere 0,005.

Bei einem inneren Durchmesser der Preßform 11 von 660 mm ist z. B. die Dicke des Ringes 46 mit 3 mm gewählt worden, während seine Länge ca. 300 mm beträgt. Bei solchen Abmessungen bietet der Ring 46 fast keinen Widerstand gegen das Ovalisieren der Preßform 11, deren Dicke 40 bis 80 mm betragen kann. Dagegen werden der Schleißring 49 (ev. unter Berücksichtigung des Kragens 47) und der Verstärkungsring 55 mit einem Widerstand gegen das Ovalisieren ausgelegt, der jeweils die gleiche Größenordnung hat wie derjenige der Preßform 11 selber. Damit wird die besonders schädliche ungleichmäßige Verformung der Preßform 11 entlang ihrer Breite vermieden.

## Patentansprüche

1. Würfelpresse, insbesondere Futterwürfelpresse mit einer Welle (24), die einen Support (21) für zwei oder mehr Preßrollen (13, 14) trägt, welche innerhalb einer ringförmigen Preßform (11) angeordnet sind, und mit einem Formträger (42) für die Preßform, der um die Welle (24) relativ drehbar zu dieser angeordnet ist, wobei die Welle (24) und der Formträger (42) derart relativ gegeneinander abgestützt sind, daß eine gleichmäßige Belastung bzw. Verformung der Preßform (11) gewährleistet ist, dadurch gekennzeichnet, daß die Abstützung der Welle (24) und/oder des Formträgers (42) durch fliegende Lagerung der elastisch ausgebildeten Welle bzw. des elastisch ausgebildeten Formträgers erfolgt.

2. Würfelpresse nach Anspruch 1, dadurch gekennzeichnet, daß bei horizontaler Anordnung der Welle (24), die durch Biegung verursachte Auslenkung durch das Eigengewicht der Welle (24) mit Preßrollen (13, 14) von 0,000 15 bis 0,005 des Innendurchmessers der Preßform (11) beträgt, vorzugsweise 0,0003 bis 0,001, insbesondere 0,000 5.

3. Würfelpresse nach einem der Ansprüche 1 oder 2, dadurch gekennzeichnet, daß die Welle (24) im Ständer (23) der Maschine freitragend eingespannt ist und der Formträger (42) am Ständer (23) gelagert ist.

4. Würfelpresse nach Anspruch 3, dadurch gekennzeichnet, daß am Ständer (23) freitragendes Rohrstück (37) befestigt ist, das einen Teil der Welle (24) mit Abstand umgibt und die Lager (39, 40) des Formträgers (42) trägt, so daß entlang der Achse der Maschine betrachtet dieses Rohrstück (37) zwischen der Einspannstelle (31, 32, 33) der Welle (24) im Ständer (23) einerseits und der Preßform (11) andererseits liegt. 5. Würfelpresse nach Anspruch 4, dadurch gekennzeichnet, daß die Einspannung der Welle (24) im Ständer (23) über zwei Gelenklager erfolgt.

6. Würfelpresse nach einem der vorhergehenden Ansprüche, dadurch gekennzeichnet, daß der Formträger (42) um seine Lager (39, 40) eine Nabe (41) aufweist, die mit dem Formaufnehmer (50) durch einen länglichen, dünnen, vorzugsweise zylindrischen Ring (46) verbunden ist.

7. Würfelpresse nach Anspruch 6, dadurch gekennzeichnet, daß die Dicke des Ringes (46) von 0,02 bis 0,005 des Innendurchmessers der Preßform (11) beträgt, insbesondere 0,005.

8. Würfelpresse nach einem der Ansprüche 6 und 7, dadurch gekennzeichnet, daß in an sich bekannter Art der Formaufnehmer (50) als Schleißring (49), vorzugsweise mit auf einem Kreis angeordneten Spannkeilen (53) zur Befestigung der Preßform (11), ausgebildet ist.

9. Würfelpresse nach Anspruch 8, dadurch gekennzeichnet, daß auf der entgegengesetzten Seite der Preßform (11) ein ähnlich ausgebildeter Verstärkungsring (55) vorgesehen ist, der vorzugsweise mit ähnlichen Spannkeilen (56) auf der Preßform (11) befestigt ist, und der allenfalls einen Deckel (57) für die Preßform trägt.

10. Würfelpresse nach Anspruch 9, dadurch gekennzeichnet, daß sowohl der Schleißring (49) wie der Verstärkungsring (55) einen Widerstand gegen das Ovalisieren haben, der die gleiche Größenordnung hat wie derjenige der Preßform (11) selber.

## Claims

1. A pelleting press, in particular a feed pelleting press with a shaft (24) which carries a support (21) for two or more press rollers (13, 14) which are arranged inside an annular press die (11), and with a die carrier (42) for the press die, with the die carrier being arranged around the shaft (24) and being relatively rotatable thereto, wherein the shaft (24) and the die carrier (42) are so supported relative to each other that a uniform loading or deformation of the press die (11) is ensured, characterised in that the support of the shaft (24) and/or of the die carrier (42) takes place by journalling the elastically constructed shaft, and/or the elastically constructed die carrier, in an overhung manner.

2. A pelleting press in accordance with claim 1, characterised in that with a horizontal arrangement of the shaft (24) the deflection of the shaft brought about by bending as a result of the self- weight of the shaft (24) with the press rollers (13, 14) amounts to from 0,00015 to 0,005 of the internal diameter of the press die (11), preferably to from 0.000 3 to 0.001 of the internal diameter, and in particular to 0.0005 of the internal diameter.

3. A pelleting press in accordance with one of the claims 1 or 2, characterised in that the shaft (24) is clamped in overhung manner in the stand (23) of the machine and the die carrier (42) is journalled on the stand (23).

4. A pelleting press in accordance with claim 3, characterised in that an overhung tubular part (37), which surrounds and is spaced from a part of the shaft (24) and which carries the bearing (39, 40) of the die carrier (42), is secured to the stand (23) so that, when viewed along the axis of the machine this tubular part (37) lies between the clamping point (31, 32, 33) of the shaft (24) in the stand (23) on the one side and the press die (11) on the other side.

5. A pelleting press in accordance with claim 4, characterised in that the clamping of the shaft (24) in the stand (23) takes place via two bearings.

6. A pelleting press in accordance with one of the preceding claims, characterised in that the die carrier (42) has a hub (41) around its bearings (39, 40) which is connected with the die holder (50) by an elongate, thin and preferably cylindrical ring (46).

7. A pelleting press in accordance with claim 6, characterised in that the thickness of the ring (46) amounts to from 0.02 to 0.005 of the internal diameter of the press die (11), and in particular to 0.005 of the internal diameter.

8. A pelleting press in accordance with one of the claims 6 and 7, characterised in that the die holder (50) is constructed as known per se as a wear ring (49), preferably with clamping wedges (53) arranged around a circle for securing the press die (11).

9. A pelleting press in accordance with claim 8, characterised in that a similarly constructed reinforcement ring (55) is provided on the opposite side of the press die (11) and is secured to the press die (11), preferably with similar clamping wedges (56), and at most carries a cover (57) for the press die.

10. A pelleting press in accordance with claim 9, characterised in that both the wear ring (49) and the reinforcement ring (55) have a resistance to becoming oval which is of the same order of magnitude as that of the press die (11) itself.

## Revendications

1. Presse à granuler, en particulier presse pour granulés d'aliments pour bétail, comprenant un arbre (24) qui porte un support (21) pour deux rouleaux de pressage ou davantage (13, 14) qui sont disposés à l'intérieur d'une filière annulaire de pressage (11), et un support (42) pour la filière de pressage qui est disposé autour de l'arbre (24) de manière à pouvoir tourner relativement à celui- ci, l'arbre (24) et le support de filière (42) étant appuyés de telle manière relativement l'un à l'autre qu'une charge ou déformation uniforme de la filière de pressage (11) est assurée, presse caractérisée en ce que l'arbre (24) et/ou le support de filière (42) sont supportés par un montage flottant de l'arbre réalisé élastiquement ou du support de filière réalisé élastiquement.

2. Presse à granuler selon la revendication 1, caractérisée en ce que, lorsque l'arbre (24) se trouve horizontal, la déviation provoquée par la flexion, par le poids propre de l'arbre (24) avec des rouleaux de pressage (13,14) est de 0,000 15 jusqu'à 0,005 du diamètre interne de la filière de pressage (11), de préférence 0,0003 jusqu'à 0,001, en particulier 0,000 5.

3. Presse à granuler selon l'une des revendications 1 ou 2, caractérisée en ce que l'arbre (24) est monté en porte-à-faux dans le support (23) de la machine et le support de filière (42) est monté sur le support (23).

4. Presse à granuler selon la revendication 3, caractérisée en ce que sur le support (23) est fixée une pièce tubulaire (37) en saillie qui entoure à une certaine distance une partie de l'arbre (24) et qui porte les paliers (39, 40) du support de filière (42) de telle manière qu'en regardant le long de l'axe de la machine, cette pièce tubulaire (37) se trouve entre d'une part l'endroit de montage (31, 32, 33) de l'arbre (24) dans le support (23) et, d'autre part, la filière de pressage (11).

5. Presse à granuler selon la revendication 4, caractérisée en ce que le montage de l'arbre (24) dans le support (23) a lieu par l'intermédiaire de deux paliers articulés.

6. Presse à granuler selon l'une des revendications précédentes, caractérisée en ce que le support de filière (42) présente autour de ses paliers (39, 40) un moyeu (41) qui est relié au dispositif de réception de la filière (50) par une bague allongée mince (46) de préférence cylindrique.

7. Presse à granuler selon la revendication 6, caractérisée en ce que l'épaisseur de la bague (46) est de 0,02 à 0,005 du diamètre interne de la filière de pressage (11), en particulier 0,005.

8. Presse à granuler selon l'une des revendications 6 et 7, caractérisée en ce que, d'une manière connue en soi, le dispositif de réception de la filière (50) est réalisé comme une bague d'usure (49), de préférence avec des coins de serrage (53) placés en un cercle pour fixer la filière de pressage (11).

9. Presse à granuler selon la revendication 8, caractérisée en ce que, sur le côté opposé de la filière de pressage (11), on prévoit une bague de renforcement (55) conformée de façon semblable et qui est fixée de préférence par des coins de serrage semblables (56) sur la filière de pressage (11) et supporte si besoin est un couvercle (57) pour la filière de pressage.

10. Presse à granuler selon la revendication 9, caractérisée en ce que la bague d'usure (49) ainsi que la bague de renforcement (55) présentent une résistance contre l'ovalisation, cette résistance ayant la même amplitude que celle de la filière de pressage (11).
